# EUROPÄISCHE PATENTSCHRIFT

(11) **EP 2 243 194 B1**
(45) Veröffentlichungstag und Bekanntmachung des Hinweises auf die Patenterteilung: **30.10.2013**
(21) Anmeldenummer: 09710364.2
(22) Anmeldetag: 11.02.2009
(51) Int. Cl.: H01Q 15/08, H01Q 19/09, H01Q 13/06

(54) **DIELEKTRISCHE ANTENNE**
DIELECTRIC ANTENNA
ANTENNE DIÉLECTRIQUE

(30) Priorität: 11.02.2008 DE 102008008715
(43) Veröffentlichungstag der Anmeldung: 27.10.2010
(73) Patentinhaber: KROHNE MESSTECHNIK GMBH & CO. KG, 47058 Duisburg (DE)
(72) Erfinder: POHL, Nils, 44801 Bochum (DE)
(74) Vertreter: Gesthuysen Patent- und Rechtsanwälte
(86) Internationale Anmeldenummer: PCT/EP2009/000948
(87) Internationale Veröffentlichungsnummer: WO 2009/100891

(56) Entgegenhaltungen:
- WO-A-91/15879
- WO-A-2007/136289
- FR-A- 2 838 245
- GB-A- 1 127 274
- US-A- 5 859 615

## Beschreibung

Die Erfindung betrifft eine dielektrische Antenne mit einem elektromagnetischen Speiseelement und mit einer aus dielektrischem Material bestehenden Linse, wobei das Speiseelement elektromagnetische Strahlung emittiert und die Linse in einem Speisebereich mit der elektromagnetischen Strahlung beaufschlagt, wobei die Linse die elektromagnetische Strahlung weiterführt und mit einem Sendebereichs abstrahlt.

Dielektrischen Antennen sind aus unterschiedlichen Bereichen der Technik in ganz unterschiedlichen Bauformen bekannt. Gemeinsam ist dielektrischen Antennen jedoch, daß zur Führung und Abstrahlung elektromagnetischer Wellen dielektrische Materialien verwendet werden, insbesondere solche dielektrischen Materialien, die besonderes verlustarm sind. Es ist bekannt, als dielektrisches Material für die Linse z. B. Teflon, Polypropylen zu verwenden oder andere Dielektrika mit niedriger Permittivität.

US 5,859,615 zeigt eine omnidirektionale dielektrische Antenne.

In der industriellen Prozeßmeßtechnik werden dielektrische Antennen beispielsweise häufig zur Füllstandsmessung verwendet. Bei solchen - aber auch bei anderen - Anwendungsgebieten ist es von besonderem Vorteil, wenn die verwendeten Antennen eine möglichst schmale Hauptabstrahlrichtung und gleichzeitig eine möglichst kompakte Bauform aufweisen. Diese Anforderungen widersprechen sich jedoch hinsichtlich der konstruktiven Maßnahmen, die üblicherweise zu ihrer technischen Umsetzung ergriffen werden müssen. Eine schmale Richtcharakteristik in Hauptabstrahlrichtung kann bekanntlich erst durch eine große Apertur - also Öffnungsfläche - des Sendebereichs der Linse erzielt werden. Damit die Apertur auch im Sinne einer schmalen Hauptabstrahlrichtung genutzt wird, muß die von dem Sendebereich der Linse abgestrahlte elektromagnetische Strahlung eine möglichst ebene Phasenfront aufweist, wobei eine solch ebene Phasenfront mit zunehmender Länge der Antenne einfacher realisierbar ist, was der gewünschten kompakten Bauform ebenfalls entgegensteht.

Bekannte dielektrische Antennen weisen neben der schwierigen gleichzeitigen Verwirklichung einer schmalen Hauptabstrahlrichtung bei gleichteitig kompakter Bauform einen weiteren Nachteil auf, der mit der gegenseitigen Anordnung von elektromagnetischem Speiseelement und der aus dielektrischem Material bestehenden Linse zusammenhängt. Bei den Antennenbauformen, bei denen das elektromagnetische Speiseelement und die Linse in direktem Kontakt miteinander stehen, wird die Linse zumindest von Teilen des elektromagnetischen Speiseelements umschlossen, wodurch die dielektrische Linse zwangsläufig in das elektromagnetische Speiseelement hineinragt und in dem Speiseelement von elektromagnetischer Strahlung beaufschlagt wird (US 6,023,246).

Bei anderen Bauformen sind das elektromagnetische Speiseelement und die aus dielektrischem Material bestehende Linse beabstandet voneinander angeordnet, so daß sich ein Zwischenraum zwischen dem elektromagnetischen Speiseelement und der dielektrischen Linse ergibt.

Beide zuvor genannten Varianten haben den Nachteil, daß sich eine auch beispielsweise für Hygiene-Anwendungen geeignete Bauform nur schlecht realisieren lassen. Abgesehen von der konstruktiv ohnehin sehr anspruchsvollen Realisierung einer Antenne mit einer von dem Speiseelement zumindest teilweise umfaßten Linse hat diese Bauform zusätzlich den Nachteil, daß der Übergang von Speiselement zu Linse in einem weit vorgelagerten Bereich der Antenne liegt und vergleichsweise exponiert und daher schmutzgefährdet ist. Bei der Antennenkonstruktion mit Zwischenräumen zwischen dem elektromagnetischen Speiseelement und der Linse besteht stets die Gefahr der Verschmutzung jener Antennenflächen, die dem Zwischenraum zugewandt sind; ferner können Über- und Unterdruckanwendungen aufgrund des vorhandenen Zwischenraums problematisch sein.

Es ist daher die Aufgabe der vorliegenden Erfindung, die aufgezeigten Nachteile bei bekannten dielektrischen Antennen - zumindest teilweise - zu vermeiden.

Die aufgezeigte Aufgabe ist erfindungsgemäß durch eine Antenne gemäß Anspruch 1 gelöst, wobei unter anderen die Linse wenigstens im Sendebereich ellipsoidal geformt ist und die Linse zu dem Speiseelement so angeordnet ist, daß die von der Linse abgestrahlte elektromagnetische Strahlung in der Hauptabstrahlrichtung der Antenne eine im wesentlichen ebene Phasenfront aufweist. Es hat sich herausgestellt, daß ellipsoidal geformte dielektrische Linsen eine sehr kurze Bauform ermöglichen bei gleichzeitiger Erzeugung von abgestrahlter elektromagnetischer Strahlung, die im wesentlichen eine ebene Phasenfront in der Hauptabstrahlrichtung aufweist.

Bei der Erfindung ist die dielektrische Linse achssymmetrisch zur Hauptachse des durch den zumindest ellipsoidal geformten Sendebereich der Linse definierten Ellipsoids, wobei die Hauptachse des Ellipsoids dann im wesentlichen in die Hauptabstrahlrichtung der Antenne weist. Unter der Hauptachse eines Ellipsoids bzw. unter der Hauptachse einer Ellipse wird hier - wie in der Geometrie üblich - die Längsachse eines Ellipsoids bzw. einer Ellipse verstanden, also jene Achse, auf der die Brennpunkte eines Ellipsoids bzw. einer Ellipse liegen. Solche achssymmetrischen Linsen sind sogar rotationssymmetrisch und daher besonders einfach herstellbar und montierbar.

Bei bevorzugten Ausgestaltungen der dielektrischen Antenne sind die Hauptachsen mehrerer durch den zumindest ellipsoidal geformten Sendebereich der Linse definierter Ellipsen im wesentlichen koaxial ausgerichtet, wobei es sich als besonders vorteilhaft herausgestellt hat, wenn die Ellipsen einen Brennpunkt im wesentlichen gemeinsam haben. Eine so ausgestaltete Linse muß nicht mehr rotationssymmetrisch sein, kann vielmehr eine Vielzahl von anderen Formen und Symmetrien aufweisen, wobei jedoch jede durch die Hauptachse verlaufende Schnittebene durch die Linse zu einer elliptischen Schnittfläche führt, wobei die Hauptachsen all dieser Ellipsen im wesentlichen koaxial ausgerichtet sind, im wesentlichen also aufeinanderliegen.

Wenn gesagt ist, daß die Ellipsen einen Brennpunkt im wesentlichen gemeinsam haben, dann sind damit vor allem solche Ausgestaltungen gemeint, bei denen die zweiten, nicht im wesentlichen auf- oder ineinanderliegenden Brennpunkte aller Ellipsen ausgehend von dem gemeinsamen Brennpunkt der Ellipsen nicht in unterschiedlichen Richtungen anzutreffen sind, sondern sämtlich in Richtung der Hauptabstrahlrichtung oder sämtlich entgegengesetzt der Hauptabstrahlrichtung der Antenne.

Bei der Erfindung ist das elektromagnetische Speiseelement im wesentlichen im Brennpunkt des durch den zumindest ellipsoidal geformten Sendebereich der Linse definierten Ellipsoids angeordnet bzw. ist das elektromagnetische Speiseelement im wesentlichen in dem gemeinsamen Brennpunkt der durch den zumindest ellipsoidal geformten Sendebereich der Linse definierten Ellipsen angeordnet. Es hat sich herausgestellt, daß eine diesem bevorzugten Konstruktionsprinzip folgende dielektrische Antenne besonders geeignet ist, in der Hauptabstrahlrichtung eine im wesentlichen ebene Phasenfront zu erzeugen.

Besonders bevorzugt ist die Anordnung des elektromagnetischen Speiseelements in dem einen oder in dem gemeinsamen Brennpunkt der Linse derart, daß das elektromagnetische Speiseelement - soweit es selbst eine Abstrahlrichtung aufweist - in die letztendlich erzielte Hauptabstrahlrichtung der gesamten dielektrischen Antenne seine elektromagnetische Strahlung emittiert. Dies bedeutet, daß das elektromagnetische Speiseelement auf der Hauptachse bzw. auf den koaxialen Hauptachsen der Linse mit zumindest ellipsoidal geformtem Sendebereich liegt.

In der Erfindung umfaßt das elektromagnetische Speiseelement eine elektromagnetische Strahlungsquelle und einen Hohlleiter, wobei die von der Strahlungsquelle emittierte elektromagnetische Strahlung von dem Hohlleiter zu der Linse geleitet wird, wobei der Hohlleiter insbesondere koaxial zur Hauptachse der Linse angeordnet ist. Bei einem solchen mit einem Hohlleiter realisierten elektromagnetischen Speiseelement weist das Speiseelement automatisch eine deutliche Vorzugsrichtung hinsichtlich der Abstrahlung elektromagnetischer Wellen auf, so daß das, was zu der Anordnung des elektromagnetischen Speiseelements in bezug auf die Linse und in bezug auf die Hauptabstrahlrichtung gesagt worden ist, hier in besonderem Maße zutrifft.

Von besonderer Bedeutung ist daß die Linse an der Außenseite des elektromagnetischen Speiseelements, insbesondere an der Außenseite des Hohlleiters befestigt ist, insbesondere die Außenseite des elektromagnetischen Speiseelements bzw. des Hohlleiters zumindest teilweise umgibt, insbesondere auf das elektromagnetische Speiseelement bzw. auf den Hohlleiter aufgesteckt oder aufgeschraubt ist. Diese konstruktive Maßnahme hat mehrere Vorteile gegenüber bekannten Konstruktionen aus dem Stand der Technik.

Zum einen läßt sich auf diese Art und Weise eine sehr gute Kapselung der Antenne insgesamt realisieren, so daß die dielektrische Antenne auch für Anwendungen geeignet ist, die besonders hohe Anforderungen hinsichtlich der erzielbaren Hygiene haben, wie beispielsweise Anwendungen im Lebensmittelbereich. Dadurch, daß die Linse das elektromagnetische Speiseelement bzw. den Hohlleiter umgibt, wird die Anzahl der Zwischenräume und Übergangsstellen zwischen Linse und elektromagnetischem Speiseelement minimiert.

Zum anderen wird durch die Form der dielektrischen Linse und aufgrund der fehlenden metallischen Ummantelung der Linse insgesamt eine wirksame Apertur erreicht, die größer ist als die nur durch Projektion des Sendebereichs der Linse in Hauptabstrahlrichtung wahrgenommene Apertur der Antenne, so daß die erfindungsgemäße dielektrische Antenne einen größeren Gewinn erzielt als beispielsweise ein Hornstrahler gleicher Größe. Zusätzlich sorgt die offene Struktur, die anders als ein Stielstrahler keinen Wellenleiter bildet, dafür, daß Mehrfachreflexionen der Impulsantwort schnell abklingen.

Bei der dielektrischen Antenne ist die Linse im wesentlichen ab ihrem Speisebereich in Hauptabstrahlrichtung ellipsoidal ausgebildet und ist die Linse im wesentlichen ab ihrem Speisebereich entgegen der Hauptabstrahlrichtung stutzenartig ausgebildet, nämlich zur Aufnahme des Speiseelements bzw. des Hohlleiters. Eine solche Ausgestaltung der Linse und Anordnung des Speiseelements bzw. des Hohlleiters gegenüber der Linse ist aus geometrisch-wellenoptischen Gründen in besonderem Maße dazu geeignet, einen hohen Gewinn zu erzielen.

Der Stutzen kann praktisch beliebig ausgeformt sein und so ausgestaltet werden, daß er beispielsweise zur Befestigung der dielektrischen Antenne besonders geeignet ist. Der stutzenartig ausgebildete Teil der Linse kapselt die Antenne prozeßseitig ab, indem der stutzenartig ausgebildete Teil die Montageelemente der Antenne prozeßseitig im wesentlichen umgibt.

Für den Fachmann ist ohne weiteres verständlich, daß alle hinsichtlich der Befestigung der Linse an der Außenseite des elektromagnetischen Speiseelements bzw. an der Außenseite des Hohlleiters beschriebenen erfindungsgemäßen Eigenschaften gleichermaßen geeignet sind auch fiir Linsen, die in ihrem Sendebereich nicht ellipsoidal ausgeformt sind, vielmehr eine beliebige Form aufweisen können. Die mit der Art der Befestigung der Linse an dem elektromagnetischen Speiseelement verbundenen Vorteile sind unabhängig von der Linsenform.

Im einzelnen gibt es nun eine Vielzahl von Möglichkeiten, die erfindungsgemäße dielektrische Antenne auszugestalten und weiterzubilden. Dazu wird verwiesen einerseits auf die dem Patentanspruch 1 nachgeordneten Patentansprüche, andererseits auf die folgende Beschreibung von Ausfiihrungsbeispielen in Verbindung mit der Zeichnung. In der Zeichnung zeigen
- Fig. 1: die schematische Darstellung eines Querschnitts durch eine dielektrische Antenne mit skizziertem Strahlengang der elektromagnetischen Strahlung,
- Fig. 2: die Simulation der elektromagnetischen Feldverteilung innerhalb und außerhalb der Linse der in der Fig. 1 dargestellten dielektrischen Antenne,
- Fig. 3: eine schematische, perspektivische Darstellung einer erfindungsgemäßen dielektrischen Antenne,
- Fig. 4: ein weiteres Ausführungsbeispiel einer erfindungsgemäßen dielektrischen Antenne mit einer kurzen stutzenartigen Erweiterung in Querschnittdarstellung,
- Fig. 5: ein weiteres Ausführungsbeispiel einer erfindungsgemäßen dielektrischen Antenne mit einer tellerartig erweiterten stutzenartigen Ausbildung in Querschnittdarstellung,
- Fig. 6: ein weiteres Ausführungsbeispiel einer erfindungsgemäßen dielektrischen Antenne mit einer langen stutzenartigen Erweiterung in Querschnittsdarstellung und
- Fig. 7: ein Ausführungsbeispiel einer erfindungsgemäßen dielektrischen Antenne, mit einer fast vollständig ellipsoidal ausgebildeten Linse.

Die Fig. 1 bis 7 zeigen eine dielektrische Antenne 1 mit einem elektromagnetischen Speiseelement 2 und mit einer aus dielektrischem Material bestehenden Linse 3. Die Funktionsweise der Antenne 1 beruht stets darauf, daß das Speiseelement 2 elektromagnetische Strahlungen 4 emittiert und die Linse 3 in einem Speisebereich 5 mit der elektromagnetischen Strahlung 4 beaufschlagt, wobei die Linse 3 die elektromagnetische Strahlung 4 weiterführt und mit einem Sendebereich 6 der Linse abstrahlt.

In allen Figuren ist dargestellt, daß die Linse 3 wenigstens im Sendebereich 6 ellipsoidal geformt ist und die Linse 3 zu dem Speiseelement 2 so angeordnet ist, daß die von der Linse 3 abgestrahlte elektromagnetische Strahlung 4 in der Hauptabstrahlrichtung 7 der Antenne 1 eine im wesentlichen ebene Phasenfront 8 aufweist, wobei die Phasenfront 8 explizit lediglich in Fig. 2 zu erkennen ist.

In Fig. 1 ist gut zu erkennen, wie sich die von dem schematisch dargestellten Speiseelement 2 emittierte elektromagnetische Strahlung 4 innerhalb der Linse 3 ausbreitet und an der ellipsoidal geformten Berandung der Linse 3 im Sendebereich 6 der Linse 3 gemäß den Gesetzen der Wellenoptik gebrochen wird und im wesentlichen in die Hauptabstrahlrichtung 7 von der Linse 3 abgestrahlt wird.

In Fig. 2 ist besonders gut zu erkennen, daß mit dem ellipsoidal geformten Sendebereich 6 der Linse 3 außerhalb der Linse 3 in Richtung der Hauptabstrahlrichtung 7 im wesentlichen ebene Phasenfronten 8 erzeugt werden können, was besonders vorteilhaft ist für eine enge Abstrahlcharakteristik, obwohl die Bauform der dargestellten dielektrischen Antennen 1 sehr kompakt ist.

Die in den Figuren dargestellten dielektrischen Antennen 1 haben gemeinsam, daß die Linse 3 achssymmetrisch zur Hauptachse 9 des Ellipsoids ist, der durch den zumindest ellipsoidal geformten Sendebereich 6 der Linse definiert ist, wobei die Hauptachse 9 des Ellipsoids im wesentlichen in die Hauptabstrahlrichtung 7 der jeweils dargestellten Antenne 1 weist. Linsen 3 mit einer solchen Geometrie sind besonders einfach zu fertigen und haben dennoch die gewünschten Eigenschaften in bezug auf die abgestrahlte elektromagnetische Strahlung 4.

Bei anderen, hier nicht näher dargestellten dielektrischen Antennen definiert der Sendebereich der Linsen jeweils mehrere Ellipsen, deren Hauptachsen im wesentlichen koaxial ausgerichtet sind. Die Ellipsen haben insbesondere dann einen Brennpunkt im wesentlichen gemeinsam, weil sich dadurch die gewünschten Eigenschaften der abgestrahlten elektromagnetischen Strahlung erzielen lassen.

Anhand der Fig. 1 und 2 läßt sich besonders gut erkennen, daß das elektromagnetische Speiseelement 2 im wesentlichen in einem Brennpunkt des durch den zumindest ellipsoidal geformten Sendebereich 6 der Linse 3 definierten Ellipsoids angeordnet ist, weil sich die Brennpunkteigenschaft des ellipsoidal geformten Sendebereichs 6 der Linse 3 im Zusammenhang mit den geometrisch-optischen Brechungseigenschaften elektromagnetischer Strahlung 4 an der Berandung der Linse 3 bzw. an der dielektrischen Sprungkante des dielektrischen Materials der Linse 3 zur Umgebung der Linse 3 besonders vorteilhaft ausnutzen lassen.

In den Fig. 2 und 4 bis 7 ist dargestellt, daß das elektromagnetische Speiseelement 2 eine elektromagnetische Strahlungsquelle 10 und einen Hohlleiter 11 umfaßt, wobei die von der Strahlungsquelle 10 emittierte elektromagnetische Strahlung 4 von dem Hohlleiter 11 zu der Linse 3 geleitet wird, wobei der Hohlleiter 11 im wesentlichen koaxial zur Hauptachse 9 der Linse 3 angeordnet ist.

Die Fig. 2 bis 7 zeigen solche dielektrischen Antennen 1, bei denen die Linse 3 an der Außenseite 12 des elektromagnetischen Speiseelements 2 bzw. an der Außenseite 12 des Hohlleiters 11 befestigt ist und das elektromagnetische Speiseelement 2 bzw. den Hohlleiter 11 zumindest teilweise umgibt. In den dargestellten Ausführungsbeispielen ist die Linse 3 auf den Hohlleiter 11 jeweils aufgeschraubt. Die Vorteile dieser Konstruktion liegen auf der Hand. Zum einen läßt sich so eine mechanisch sehr stabile Befestigung der Linse 3 an dem elektromagnetischen Speiseelement 2 bzw. an dem Hohlleiter 11 realisieren, jedenfalls erheblich stabiler als dies bei bekannten Konstruktionen möglich ist, bei denen das elektromagnetische Speiseelement 2 die Linse 3 der dielektrischen Antenne 1 umfaßt. Zum anderen kann die Antenne 1 auf diese Weise sehr einfach gekapselt hergestellt werden. Darüber hinaus sind die Abstrahlungseigenschaften der dargestellten dielektrischen Antennen 1 deutlich besser als bei solchen dielektrischen Antennen, bei denen die Linse 3 teilweise von einem metallischen Mantel umgeben wird, nämlich dem metallischen Mantel des Hohlleiters.

In den Fig. 1 bis 6 sind die Linsen 3 der dargestellten dielektrischen Antennen 1 im wesentlichen ab ihrem Speisebereich 5 in Hauptabstrahlrichtung 7 ellipsoidal ausgebildet. Entgegen der Hauptabstrahlrichtung 7 sind die dargestellten Linsen 3 dagegen stutzenartig ausgebildet, nämlich zur Aufnahme des Speiseelements 2 bzw. des Hohlleiters 11.

In den Fig. 2 bis 4 und 6 ist die stutzenartige Ausbildung der Linse 3 im wesentlichen zylindrisch, wobei die Linse 3 vollständig auf ein Gewinde 13 aufgeschraubt wird und der stutzenartig ausgebildete Teil 14 der Linse 3 die Antenne 1 prozeßseitig kapselt. Die Kapselung, die insbesondere auch für Anwendungen mit erhöhten Hygieneanforderungen notwendig ist, wird dadurch erzielt, daß der stutzenartig ausgebildete Teil 14 der Linse 3 das elektromagnetische Speiseelement 2 bzw. den Hohlleiter 11 im wesentlichen vollständig umgibt.

In Fig. 5 ist zu erkennen, daß der stutzenartig ausgebildete Teil 14 in Richtung auf einen metallischen Flansch 15 tellerartig erweitert ist und den metallischen Flansch 15 zu einem großen Teil abdeckt. Dies ist insbesondere dann vorteilhaft, wenn die - hier nicht dargestellten - Befestigungselemente, die zur Befestigung des metallischen Flansches an einer hier ebenfalls nicht dargestellten Unterlage dienen, durch die dielektrische Linse 3 der Antenne 1 vollständig abgedeckt werden, nachdem die Linse 3 auf den Hohlleiter 11 mittels des Gewindes 13 aufgeschraubt worden ist.

Die in Fig. 7 dargestellte dielektrische Antenne 1 weist eine Linse 3 auf, die bis auf den Zugangsbereich des elektromagnetischen Speiseelements 2 bzw. des Hohlleiters 11 vollständig ellipsoidal ausgebildet ist.

## Patentansprüche

1. Dielektrische Antenne (1) mit einem elektromagnetischen Speiseelement (2) und mit einer aus dielektrischem Material bestehenden Linse (3), wobei das Speiseelement (2) elektromagnetische Strahlung (4) emittiert und die Linse (3) in einem Speisebereich (5) mit der elektromagnetischen Strahlung (4) beaufschlagt, wobei die Linse (3) die elektromagnetische Strahlung (4) weiterführt und mit einem Sendebereich (6) abstrahlt, die Linse (3) wenigstens im Sendebereich (6) ellipsoidal geformt ist und die Linse (3) zu dem Speiseelement (2) so angeordnet ist, daß die von der Linse (3) abgestrahlte elektromagnetische Strahlung (4) in der Hauptabstrahlrichtung (7) eine im wesentlichen ebene Phasenfront (8) aufweist, das heißt, so angeordnet ist, daß das elektromagnetische Speiseelement (2) im wesentlichen in einem Brennpunkt des durch den zumindest ellipsoidal geformten Sendebereich (6) der Linse (3) definierten Ellipsoids angeordnet ist bzw. im wesentlichen in einem gemeinsamen Brennpunkt der durch den zumindest ellipsoidal geformten Sendebereich (6) der Linse (2) definierten Ellipsen angeordnet ist, und wobei das elektromagnetische Speiseelement (2) eine elektromagnetische Strahlungsquelle und einen Hohlleiter (11) umfaßt, wobei die von der Strahlungsquelle emittierte elektromagnetische Strahlung (4) von dem Hohlleiter (11) zu der Linse (3) geleitet wird, wobei der Hohlleiter (11) insbesondere koaxial zur Hauptachse (9) der Linse (3) angeordnet ist,
**dadurch gekennzeichnet,**
**daß** die Linse (3) ab ihrem Speisebereich (5) in Hauptabstrahlrichtung (7) ellipsoidal ausgebildet ist und entgegen der Hauptabstrahlrichtung (7) im Wesentlichen zylindrisch stutzenartig zur Aufnahme des Speiseelements (2) bzw. des Hohlleiters (11) ausgebildet ist,
**daß** die Linse (3) achssymmetrisch zur Hauptachse (9) des durch den zumindest ellipsoidal geformten Sendebereich (6) der Linse (3) definierten Ellipsoids ist, wobei die Hauptachse (9) des Ellipsoids im wesentlichen in die Hauptabstrahlrichtung (7) der Antenne weist,
**daß** die Linse (3) an der Außenseite (12) des elektromagnetischen Speiseelements (2) bzw. an der Außenseite (12) des Hohlleiters (11) befestigt ist, dass die Linse (3) die Außenseite (12) des elektromagnetischen Speiseelements (2) bzw. des Hohlleiters (11) zumindest teilweise umgibt und
**daß** der stutzenartig ausgebildete Teil (14) der Linse (3) die Antenne (1) prozeßseitig kapselt, indem der stutzenartig ausgebildete Teil (14) einen metallischen Flansch (15) als ein Montageelement der Antenne (1) abdeckt.

2. Dielektrische Antenne (1) nach Anspruch 1, **dadurch gekennzeichnet, daß** die Hauptachsen (9) mehrerer durch den zumindest ellipsoidal geformten Sendebereich (6) der Linse (3) definierter Ellipsen im wesentlichen koaxial ausgerichtet sind, insbesondere wobei die Ellipsen einen Brennpunkt im wesentlichen gemeinsam haben.

3. Dielektrische Antenne (1) nach Anspruch 1 oder 2, **dadurch gekennzeichnet, daß** die Linse (3) auf das elektromagnetische Speiseelement (2) bzw. auf den Hohlleiter (11) aufgesteckt oder aufgeschraubt ist.

## Claims

1. Dielectric antenna, comprising an electromagnetic feed element (2) and a lens (3) made of a dielectric material, wherein the feed element (2) emits electromagnetic radiation(4) and the lens (3) is supplied with electromagnetic radiation (4) in a feed region (5) and wherein then lens (3) relays and radiates the electromagnetic radiation (4) in a transmission region (6), wherein the lens (3) is ellipsoidally shaped at least in the transmission region (6) and the lens (3) is arranged relative to the feed element (2) such that the electromagnetic radiation (4) emitted by the lens (3) has an essentially planar phase front (8) in a direction of maximum radiation (7), which means the electromagnetic feed element (2) is located essentially at a focal point of the ellipsoid defined by the at least ellipsoidally shaped transmission region (6) of the lens (3) or is located essentially at a common focal point of ellipses defined by the at least ellipsoidally shaped transmission region (6) of the lens (3) and wherein the electromagnetic feed element (2) comprises an electromagnetic radiation source and a hollow conductor (11), wherein electromagnetic radiation (4) emitted by the radiation source is routed from the hollow conductor (11) to the lens (3), the hollow conductor (11) being located coaxially relative to the major axis (9) of the lens
**characterized in**
**that** the lens (3) is ellipsoidal beginning essentially with the feed region (5) thereof in the direction of maximum radiation (7) and is spout-shaped facing opposite the direction of maximum radiation (7) to accommodate the feed element (2) or the hollow conductor (11),
**that** the lens (3) is axisymmetrical to a major axis (9) of the ellipsoid defined by the at least ellipsoidally shaped transmission region (6) of the lens (3), wherein the major axis (9) of the ellipsoid is directed essentially in the direction of maximum radiation (7),
**that** the lens (3) is attached to the outside (12) of the electromagnetic feed element (2) or the hollow conductor (11), that the lens (3) at least partially surrounds the outside (12) of the electromagnetic feed element (2) or the hollow conductor (11)
**that** the spout-shaped part (14) of the lens (3) encapsulates the antenna (1) on a process side by the spout-shaped part (14) covering a metal flange (15) as a mounting element of the antenna (1).

2. Dielectric antenna according to claim 1, **characterized in that** major axes of several ellipses defined by the at least ellipsoidally shaped transmission region (6) of the lens (3) are aligned essentially coaxially, in particular wherein the ellipses have one focal point essentially in common.

3. Dielectric antenna (1) according to claim 1 or 2, **characterized in that** the lens (3) is plugged or screwed onto the electromagnetic feed element (2) or onto the hollow conductor (11).

## Revendications

1. Antenne diélectrique (1) comprenant un élément d'alimentation électromagnétique (2) et comprenant une lentille (3) constituée d'un matériau diélectrique, l'élément d'alimentation (2) émettant un rayonnement électromagnétique (4) et soumettant la lentille (3) au rayonnement électromagnétique (4) dans une zone d'alimentation (5), la lentille (3) retransmettant le rayonnement électromagnétique (4) et le diffusant avec une zone d'émission (6), la lentille (3) étant de forme ellipsoïdale au moins dans la zone d'émission (6) et la lentille (3) étant disposée par rapport à l'élément d'alimentation (2) de telle sorte que le rayonnement électromagnétique (4) diffusé par la lentille (3) présente dans le sens de diffusion principal (7) un front de phase (8) essentiellement plan, ce qui veut dire qu'elle est disposée de telle sorte que l'élément d'alimentation électromagnétique (2) est disposé pour l'essentiel dans un foyer de l'ellipsoïde définie par la zone d'émission (6) au moins de forme ellipsoïdale de la lentille (3) ou disposé pour l'essentiel dans un foyer commun des ellipses définies par la zone d'émission (6) au moins de forme ellipsoïdale de la lentille (3), et l'élément d'alimentation électromagnétique (2) comprenant une source de rayonnement électromagnétique et un conducteur creux (11), le rayonnement électromagnétique (4) émis par la source de rayonnement étant conduit du conducteur creux (11) vers la lentille (3), le conducteur creux (11) étant disposé de manière notamment coaxiale par rapport à l'axe principal (9) de la lentille (3),
**caractérisée en ce**
**que** la lentille (3) est de forme ellipsoïdale à partir de sa zone d'alimentation (5) dans le sens de diffusion principal (7) et, dans la direction opposée au sens de diffusion principal (7), est de forme essentiellement cylindrique de type manchon pour accueillir l'élément d'alimentation (2) ou le conducteur creux (11),
**que** la lentille (3) est asymétrique par rapport à l'axe principal (9) de l'ellipsoïde définie par la zone d'émission (6) au moins de forme ellipsoïdale de la lentille (3), l'axe principal (9) de l'ellipsoïde étant dirigé pour l'essentiel dans le sens de diffusion principal (7) de l'antenne,
**que** la lentille (3) est fixée sur le côté extérieur (12) de l'élément d'alimentation électromagnétique (2) ou sur le côté extérieur (12) du conducteur creux (11), que la lentille (3) entoure au moins partiellement le côté extérieur (12) de l'élément d'alimentation électromagnétique (2) ou du conducteur creux (11) et que la partie (14) à la configuration de type manchon de la lentille (3) encapsule l'antenne (1) du côté du processus en ce que la partie (14) à la configuration de type manchon recouvre une bride métallique (15) sous la forme d'un élément de montage de l'antenne (1).

2. Antenne diélectrique (1) selon la revendication 1, **caractérisée en ce que** les axes principaux (9) de plusieurs ellipses définies par la zone d'émission (6) au moins de forme ellipsoïdale de la lentille (3) sont orientés pour l'essentiel de manière coaxiale, les ellipses ayant notamment pour l'essentiel un foyer en commun.

3. Antenne diélectrique (1) selon la revendication 1 ou 2, **caractérisée en ce que** la lentille (3) est emmanchée ou vissée sur l'élément d'alimentation électromagnétique (2) ou sur le conducteur creux (11).
